# EUROPÄISCHE PATENTSCHRIFT

(11) **EP 0 019 058 B1**
(45) Veröffentlichungstag und Bekanntmachung des Hinweises auf die Patenterteilung: **05.10.1983**
(21) Anmeldenummer: 80101477.0
(22) Anmeldetag: 20.03.1980
(51) Int. Cl.: E04B 1/80, E04D 13/16, E04C 2/10

(54) **Verfahren zum thermischen Isolieren von Gebäudeteilen**
Method of thermally insulating parts of buildings
Procédé pour l'isolation thermique de parties de bâtiments

(30) Priorität: 17.12.1979 DE 7935446 U
(43) Veröffentlichungstag der Anmeldung: 26.11.1980
(62) Teilanmeldung aus: 82100280.5
(73) Patentinhaber: BASF Aktiengesellschaft, 67063 Ludwigshafen (DE)
(72) Erfinder: Hoffmann, Benno, D-6700 Ludwigshafen (DE)

## Beschreibung

Die Erfindung betrifft ein Verfahren zum thermischen Isolieren von Gebäudeteilen, insbesondere von Steildächern, bei dem zwichen Dachsparren rechteckige Wärmedämmplatten aus Schaumkunststoff eingebracht werden, die beidseitig mit Einschnitten versehen sind und an den Stirnflächen umlaufend Nut- und Feder-Profile aufweisen.

Zähharte Schaumkunststoffe, z. B. auf Basis von Polystyrol-Partikelschaum, werden in großem Maßstab zur Isolierung von Gebäuden und Gebäudeteilen, vor allem von Dächern, gegen den Einfluß von Kälte und Wärme eingesetzt. Sie besitzen von Natur aus eine verhältnismäßig hohe Steifigkeit. Als Folge dieser hohen mechanischen Steifigkeit ist beispielsweise der Einbau von Platten aus zähharten Schaumkunststoffen als Wärmedämmung zwischen Dachsparren viel schwieriger und zeitraubender als bei weichen Faserdämmstoffen. Da sich der Sparrenabstand innerhalb eines Feldes und auch von Feld zu Feld durch ungenaue Verlegung und durch Verziehen der Sparren meist ändert, muß jede einzelne Platte individuell zurechtgeschnitten werden. Durch Schwindung oder thermische Kontraktion der steifen Schaumkunststoff-Platten oder durch Formänderungen der Tragkonstruktion können sich Kältebrücken oder Rißschäden an Dachdichtungsbahnen bilden.

In der DE-U1-7906823 ist ein plattenförmiges Formteil aus einem zähharten Schaumkunststoff beschrieben, bei dem die genannten Nachteile weitgehend behoben sind. Die Platte weist - vorzugsweise beidseitig - eine Vielzahl von Einschnitten auf, die senkrecht zur Plattenebene und parallel zu einer Stirnfläche verlaufen, wobei die Abstände zwischen den Einschnitten kleiner sind als die Plattendicke, und die Tiefe der Einschnitte größer ist als die halbe Plattendicke.

Durch diese Maßnahme werden die Platten senkrecht zur Schnittebene durch wesentlich geringere Kräfte verformbar und das Einpassen in vorgegebene lichte Öffnungen wird wesentlich erleichtert. Da nicht nur die Druck- sondern auch die Zugsteifigkeit senkrecht zur Schnittebene verringert ist, genügen bereits sehr geringe Haltekräfte, um ein Zusammenziehen der Platten senkrecht zur Schnittebene durch Schwindung oder thermische Kontraktion zu vermeiden. Daraus ergeben sich für die Praxis die Vorteile, daß Kältebrücken durch geöffnete Stoßfugen sowie Spannungspitzen in Deckschichten vermieden werden.

Bei Steildächern schwanken die Abstände der Dachsparren in weiten Grenzen zwischen etwa 55 und 75 cm. Beim Verlegen der beschriebenen Wärmeisolierplatten zur Dachisolierung müssen also mehrere Plattenbreiten verfügbar sein.

Da man jedoch nicht unendlich viele Plattenbreiten bereitstellen kann, müssen in der Verlegepraxis in den meisten Fällen die Platten dem tatsächlichen Sparrenabstand entsprechend zurechtgeschnitten werden. Dies führt beim Verleger zu Materialverlust und macht eine Beseitigung der Abfallstücke notwendig. Der Plattenhersteller ist gezwungen, mehrere Plattentypen mit verschiedenen Breiten zu produzieren, für der Händler ergibt sich eine aufwendige Lagerhaltung. Beides schlägt bei den Kosten zu Buche.

Der Erfindung lag also die Aufgabe zugrunde, ein Verfahren zum Isolieren von Gebäudeteilen zu entwickeln, welches erlaubt, die Wärmedämmplatten unabhängig von dem Abstand der Dachsparren ohne wesentlichen Materialverlust zu verlegen.

Es ist bekannt, z. B. aus der DE-A-27 51 112, daß Schaumstoff-Dämmplatten zweidimensional dadurch miteinander verbunden werden können, daß man an den Platten an allen vier Stirnflächen jeweils einander gegenüberliegend Nut- und Feder-Profile anbringt und sie dann zusammensteckt. Bei dem speziellen, in der DE-A-27 51 112 beschriebenen Verfahren werden die Platten aber direkt auf die Dachsparren genagelt und nicht zwischen die Sparren eingebracht, so daß diese Druckschrift zur Lösung der oben genannten Aufgabe keinen Beitrag leisten kann.

Gegenstand der vorliegenden Erfindung ist ein Verfahren zum thermischen Isolieren von Gebäudeteilen, insbesondere von Steildächern, bei dem zwischen Dachsparren (S) rechteckige Wärmedämmplatten (a, b, c) aus zähhartem Schaumkunststoff einer Dichte von 5 bis 100 g/I mit einer Dicke von 2 bis 20 cm, welche auf beiden Seiten mit einer Vielzahl von Einschnitten (E) versehen sind, die im wesentlichen senkrecht zur Plattenhauptebene und parallel zu einer Stirnfläche verlaufen, wobei die Abstände zwischen den Einschnitten kleiner sind als die Plattendicke (D), und die Tiefe der Einschnitte größer ist als die halbe Plattendicke (D), eingebracht werden. Die Platten werden durch Stauchen an den Sparrenabstand angepaßt und durch zu den Sparren senkrecht verlaufende Nut-Feder-Profile an den einen Stirnseiten der Platten zusammengefügt.

Dieses Verfahren ist durch folgende Schritte gekennzeichnet:
- von einer Platte (c) mit weiteren zu den Sparren parallel verlaufenden Nut-Feder-Profilen oder einem aus mehreren solchen Platten, an ihren zu den Sparren (S) parallel verlaufenden Stirnflächen durch die weiteren Nut- und Feder- profile zusammengefügten Plattenverbund (a, b) wird der über den Sparrenzwischenraum zuzüglich einer Zugabe von 0 bis 5 cm, vorzugsweise 1 bis 2 cm überstehende Plattenteil (x, y, z) abgeschnitten,
- die zurechtgeschnittene Platte bzw. der Plattenverbund wird in Querrichtung zu den Sparren (S) um die Zugabe zusammengedrückt und so zwischen die Sparren (S) eingebracht,
- der abgeschnittene Plattenteil (x, y, z) wird mit einer weiteren Platte bzw. einem Plattenteil in gleicher Weise zusammengefügt, zurechtgeschnitten und zwischen die Sparren eingebracht.

Zähharte Schaumkunststoffe sind nach H. Götze, « Schaumkunststoffe », Straßenbau, Chemie und Technik Verlagsgesellschaft, Heidelberg, Seite 24, Schaumkörper, die mit zunehmender Druckbelastung eine stetig fortschreitende, teilweise reversible Verformung aufweisen, ohne daß ein ausgeprägter Bruchzustand erreicht wird, wie es. z. B. bei sprödharten Schaumkunststoffen der Fall ist, die bei steigender Druckbelastung ohne nennenswerte elastische Verformung durch plötzlichen Zusammenbruch des Gefüges versagen.

Bevorzugte Schaumstoffe sind solche auf Basis von Polystyrol, insbesondere Polystyrol-Partikelschaum. Daneben sind auch extrudierter Polystyrolschaum, Polyvinylchloridschaum und zähhart eingestellter Polyurethanschaum geeignet, insbesondere auch elastischer Melamin/Formaldehyd-Schaum nach der deutschen Patentanmeldung DE-A-2915457, sowie elastischer Harnstoff/ Formaldehyd-Schaum.

Die Dichte der Schaumstoffe liegt zwischen 5 und 100 g/l, vorzugsweise zwischen 10 und 50 g/I. Die Dicke der Schaumstoffplatten kann zwischen 2 und 20 cm, vorzugsweise zwischen 5 und 15 und incbesondere zwischen 8 und 12 cm liegen. Ihre Breite beträgt vorzugsweise 40 bis 200, insbesondere 50 bis 80 cm, ihre Länge vorzugsweise 40 bis 1 000 und insbesondere 50 bis 125 cm.

Die Einschnitte verlaufen im wesentlichen senkrecht zur Plattenhauptebene und parallel zu einer Stirnfläche. Geringe Abweichungen, z. B. um bis zu 10° von diesen Richtungen sind tolerierbar.

Die Abstände zwischen den Einschnitten sind kleiner als die Plattendicke, und die Tiefe der Einschnitte ist größer als die halbe Plattendicke. Die Breite der eingeschnittenen Schlitze wird von der Art des Werkzeugs bestimmt. Sie kann im allgemeinen zwischen 0 und 3 mm, vorzugsweise zwischen 0,2 und 2 mm, liegen ; bei zu breiten Schlitzen wird die Isolierwirkung der Dämmplatte beeinträchtigt und es können Kältebrücken entstehen.

Es gibt verschiedene Methoden, nach denen die Einschnitte in den Platten angebracht werden können. Als Werkzeuge kommen z. B. Sägen, Schneidringe, rotierende Messer, Glühdrähte oder oszillierende Drähte in Frage.

Die Einschnitte sind auf beiden Seiten der Schaumstoffplatte angebracht, wobei sie natürlich gegeneinander versetzt sein müssen. Die Schnittiefe ist vorzugsweise gleich. Bevorzugt sind parallele Einschnitte.

Die Nut- und Federprofile können an den Schaumstoffplatten vor oder nach den Einschnitten angebracht werden. Man kann die Profile nach bekannten Methoden aus dem Schaumstoff herausfräsen oder herausschneiden. Die Form und die Größe der Profile kann grundsätzlich beliebig gestaltet werden, wobei näturlich Nut und Feder aufeinander abgestimmt sein müssen. Nut und Feder können einen rechteckigen oder konisch zulaufenden Querschnitt haben, zur Erleichterung des Zusammenfügens sind sie aber bevorzugt etwas abgerundet.

Die Breite der Nut beträgt vorzugsweise etwa die Hälfte der Plattendicke, ihre Tiefe sollte vorzugsweise mindestens 3 cm betragen. Es empfiehlt sich, die Gesamtabmessungen der Platte, also einschließlich der Federprofile, so zu wählen, daß die Schaumstoffblöcke, aus denen man sie normalerweise schneidet, optimal genutzt werden, so daß der Abfall auf ein Mindestmaß reduziert wird.

Die plattenförmigen Formteile können wie herkömmliche Dämmstoffe auf einer oder beiden zur Plattenhauptebene parallelen Oberfläche kaschiert werden. Als Kaschiermaterialien kommen zugfeste, aber leicht biegsame Materialien, z. B. Vliese, Gewebe, aus Textil- oder Glasfasern, Metall-Folien oder Kunststoff-Folien oder Bitumendichtungsbahnen in Frage. Bei einseitiger Kaschierung werden die Formteile als Bahnen aufrollbar. Die Kaschierung dient je nach verwendetem Material im Einbauzustand als Zugarmierung und/oder als Dampfbremse und/oder als Abdichtung gegen Luftzug oder Wasser. Durch eine beidseitige Kaschierung erhält man eine beidseitige Armierung mit gleichen Zusatzfunktionen wie bei einseitiger Kaschierung.

Die Wärmedämmplatten dienen zum thermischen Isolieren von unterteilten Flächen, insbesondere von Steildächern, wobei die Platten nach dem erfindungsgemäßen Verfahren zwischen die Dachsparren eingebracht werden. Beim Verlegen muß man zwei Fälle unterscheiden (Figuren 2 und 3) :
- die Plattenbreite ist kleiner als der Sparrenabstand und
- die Plattenbreite ist größer als der Sparrenabstand.

Beim ersten Fall geht man so vor, daß man zwei oder gegebenenfalls mehr Platten an ihren zu den Sparren parallel laufenden Stirnflächen durch Nut- und Federverbindung zusammenfügt, von diesem Plattenverbund (a, b) den über den Sparrenzwischenraum abzüglich einer Zugabe von 0 bis 5, vorzugsweise 1 bis 2 cm überstehenden Plattenteil (x) abschneidet, den zurechtgeschnittenen Plattenverbund in Querrichtung zu den Sparren um die Zugabe zusammendrückt und so zwischen die Sparren einbringt ; und in einem nächsten Verlegeschritt den abgeschnittenen Plattenteil (x) mit einer weiteren Platte bzw. einem Plattenteil in gleicher Weise zusammenfügt, zurechtschneidet und zwischen die Sparren einbrigt.

Im zweiten Fall wird so verfahren, daß man von der Platte (c) den über den Sparrenzwischenraum abzüglich einer Zugabe von 0 bis 5, vorzugsweise 1 bis 2 cm überstehenden Plattenteil (x) abschneidet, den verbleibenden Plattenteil in Querrichtung zu den Sparren um die Zugabe zusammendrückt und so zwischen die Sparren einbrigt; und in einem nächsten Verlegeschritt den abgeschnittenen Plattenteil (x) mit einer weiteren Platte bzw. einem Plattenteil in gleicher Weise zusammenfügt, zurechtschneidet und zwisehen die Sparren einbringt.

In beiden Fällen werden anschließend die einzelnen zwischen die Sparren eingebrachten Platten bzw. Plattenverbunde durch Zusammenfügen ihrer quer zu den Sparren verlaufenden Nut- und Federprofile miteinander verbunden. Beim Verlegen der Platten zwischen den schrägen Dachsparren arbeitet man zweckmäßigerweise von unten nach oben. Das Abschneiden der überstehenden Plattenteile kann mit Messern, Sägen oder Glühdrähten vorgenommen werden, vorzugsweise mit Stichsägen.

Durch das Zusammendrücken der Platten bzw. des Plattenverbundes erhalten diese eine Spannung quer zu den Sparren. Dadurch halten sie sich selbsttätig zwischen den Sparren fest. Zusätzlich können sie noch an den Sparren durch Stichnägel oder durch Anbringen von Lattenstücken gesichert werden. Durch die Nut- und Feder-Verbindung der einzelnen Platten bzw. Plattenverbunde in Längsrichtung zu den Sparren wird ein ausgezeichneter Sitz und Winddichtigkeit gewährleistet.

Bei dem erfindungsgemäßen Verlegeverfahren tritt praktisch kein Materialverlust durch Abfallstücke auf, da die abgeschnittenen Plattenteile bis auf ganz geringe Restmengen weiterverwendet werden können. Ein weiterer Vorteil der Wärmedämmplatte ist darin zu sehen, daß der Plattenhersteller sich auf eine Plattenbreite beschränken kann. Dadurch kann die Produktion rationeller gestaltet werden. Bei entsprechender Wahl der Plattenmaße wird außerdem eine optimale Nutzung der Schaumstoffblöcke gewährleistet. Auch die Verpackung und der Transport der Platten werden vereinfacht. Für den Handel ergibt sich eine stark reduzierte und vereinfachte Lagerhaltung. Bei der Anwendung des Wärmedämmsystems ergeben sich für den Handwerker bzw. Heimwerker Vorteile in der Planung und im Einkauf dadurch, daß er die angebotene Plattenbreite unabhängig vom Sparrenabstand einsetzen kann. Auch das Vorvermessen der Sparrenabstände zur detaillierten Bedarfsermittlung entfällt.

In den Zeichnungen sind eine besonders bevorzugte Ausführungsform der Wärmedämmplatte, sowie die zwei Verlegeprinzipien schematisch dargestellt.

Figur 1 zeigt die Seitenansicht von zwei Wärmedämmplatten der Dicke D mit halbkreisförmig ausgebildeter Nut N und Feder F, sowie den Einschnitten E.

Figur 2 zeigt den ersten Verlegefall, bei dem die Plattenbreite B (62,5 cm, inclusive Feder) kleiner ist als der Abstand der zwei Sparren S (75 cm) ; Figur 3 zeigt den zweiten Verlegefall, bei dem die Plattenbreite B größer ist als der Sparrenabstand (55 cm). Die Platten haben in beiden Fällen die gleiche Länge L (62,5 cm, inclusive Feder) und Dicke (10 cm). Längs der Trennlinie T werden die abgeschnittenen Plattenteile x, y und z abgetrennt, die dann beim jeweils nächsten Verlegevorgang wieder verwendet werden. Die oben beschriebene Zugabe (1 cm) ist in der Zeichnung nicht berücksichtigt. Die Maßangaben in den Klammern beziehen sich auf einen Praxisversuch.

## Patentansprüche

1. Verfahren zum thermischen Isolieren von Gebäudeteilen, insbesondere von Steildächern, durch Einbringen zwischen Dachsparren (S) von rechteckigen Wärmedämmplatten (a, b, c) aus Zähhartem Schaumkunststoff einer Dichte von 5 bis 100 g/I mit einer Dicke von 2 bis 20 cm, welche auf beiden Seiten mit einer Vielzahl von Einschnitten (E) versehen sind, die im wesentlichen senkrecht zur Plattenhauptebene und parallel zu einer Stirnfläche verlaufen, wobei die Abstände zwischen den Einschnitten kleiner sind als die Plattendicke (D), und die Tiefe der Einschnitte größer ist als die halbe Plattendicke (D), wobei die Platten durch Stauchen an den Sparrenabstand angepaßt und durch zu den Sparren senkrecht verlaufende Nut-Feder-Profile an den einen Stirnseiten der Platten zusammengefügt werden, gekennzeichnet durch folgende Schritte :
- von einer Platte (c) mit weiteren zu den Sparren parallel verlaufenden Nut-Feder-Profilen oder einem aus mehreren solchen Platten, an ihren zu den Sparren (S) parallel verlaufenden Stirnflächen durch die weiteren Nut- und Feder- profile zusammengefügten Plattenverbund (a, b) wird der über den Sparrenzwischenraum abzüglich einer Zugabe von 0 bis 5 cm, vorzugsweise 1 bis 2 cm überstehende Plattenteil (x, y, z) abgeschnitten,
- die zurechtgeschnittene Platte bzw. der Plattenverbund wird in Querrichtung zu den Sparren (S) um die Zugabe zusammengedrückt und so zwischen die Sparren (S) eingebracht,
- der abgeschnittene Plattenteil (x, y, z) wird mit einer weiteren Platte bzw. einem Plattenteil in gleicher Weise zusammengefügt, zurechtgeschnitten und zwischen die Sparren eingebracht.

2. Verfahren nach Anspruch 1, dadurch gekennzeichnet, daß man anschließend die einzelnen zwischen die Sparren eingebrachten Platten bzw. Plattenverbunde durch Zusammenfügen ihrer quer zu den Sparren verlaufenden Nut- und Federprofile miteinander verbindet.

## Claims

1. A process for the thermal insulation of parts of buildings, especially pitched roofs, by introducing between rafters (S) rectangular heat-insulating panels (a, b, c) of a semi-rigid foam plastic having a density of from 5 to 100 g/I, which panels are from 2 to 20 cm thick and are provided on both sides with a plurality of incisions (E) which run substantially at right angles to the principal plane of the panel and parallel to one edge, the distances between incisions being less than the panel thickness (D), and the depth of the incisions being greater than half the panel thickness (D), the panels being compressed to match the distance between the rafters, and being joined together at one of their edges by means of tongue and groove profiles running transverse to the rafters, comprising the following steps :
- cutting off from a panel (c) having further tongue and groove profiles running parallel to the rafters, or from an assembly (a, b) of a plurality of such panels joined together at their edges running parallel to the rafters (S) by means of further tongue and groove profiles, the piece of panel (x, y, z) extending beyond the gap between the rafters, less an allowance of up to 5 cm, preferably of from 1 to 2 cm,
- compressing the cut-to-size panel or panel assembly, by the allowance, in the direction transverse to the rafters (S), and introducing it between the rafters (S) in the compressed state, and
- in the same way as described above, connecting the cut-off piece of panel (x, y, z) to another panel or piece of panel, and cutting the resulting panel assembly to size and introducing it between the rafters.

2. A process as claimed in claim 1, wherein the individual panels or panel assemblies introduced between the rafters are subsequently connected by fitting together their tongue and groove profiles which run transverse to the rafters.

## Revendications

1. Procédé d'isolation thermique de parties de bâtiments en particulier de toits en pente raide, par introduction entre les chevrons (S) de plaques thermoisolantes rectangulaires (a, b, c) en matière plastique alvéolaire tenace, d'une densité de 5 à 100 g/I, avec une épaisseur de 2 à 20 cm, qui sont munies sur leurs deux faces d'une pluralité d'entailles (E) qui s'étendent sensiblement perpendiculairement au plan principal des plaques et parallèlement à une face frontale, les distances entre les entailles étant plus petites que l'épaisseur des plaques (D) et la profondeur des entailles étant plus grande que la demi-épaisseur des plaques, les plaques étant ajustées, par compression, à l'écartement entre chevrons et étant réunies à l'une des faces frontales des plaques par des profils à tenon-mortaise s'étendant perpendiculairement aux chevrons, procédé caractérisé par les mesures suivantes :
- d'une plaque (c), munie d'autres profils à tenon-mortaise s'étendant parallèlement aux chevrons, ou d'un ensemble (a, b) de plusieurs de ces plaques réunies, par ces profils à tenon-mortaise sur leurs faces frontales s'étendant parallèlement aux chevrons (S), on découpe la partie de plaque (x, y, z) qui dépasse l'espace entre chevrons, diminué d'un supplément de longueur de 0 à 5 cm, de préférence de 1 à 2 cm.
- la plaque, ou l'ensemble de plaques, convenablement découpé, est comprimé transversalement aux chevrons (S) dudit supplément de longueur et ainsi introduit entre les chevrons,
- la partie de plaque (x, y, z) découpée est réunie, de la même manière, à une plaque ou partie de plaque, est convenablement découpée et introduite entre les chevrons.

2. Procédé selon la revendication 1, caractérisé par le fait qu'ensuite on réunit les unes aux autres les différentes plaques ou ensembles de plaques introduits entre les chevrons, par réunion de leurs profilés à tenon et mortaise s'étendant transversalement aux chévrons.
